# EUROPÄISCHE PATENTSCHRIFT

(11) **EP 1 941 085 B1**
(45) Veröffentlichungstag und Bekanntmachung des Hinweises auf die Patenterteilung: **01.08.2018**
(21) Anmeldenummer: 06791619.7
(22) Anmeldetag: 23.08.2006
(51) Int. Cl.: D01H 5/56

(54) **STRECKWERK FÜR EINE TEXTILMASCHINE**
DRAWING SYSTEM FOR A TEXTILE MACHINE
BANC D'ETIRAGE POUR MACHINE TEXTILE

(30) Priorität: 21.10.2005 DE 102005050537
(43) Veröffentlichungstag der Anmeldung: 09.07.2008
(73) Patentinhaber: Saurer Germany GmbH & Co. KG, 42897 Remscheid (DE)
(72) Erfinder: SCHELGEL, Jürgen, 70734 Fellbach (DE)
(74) Vertreter: Morgenthum-Neurode, Mirko
(86) Internationale Anmeldenummer: PCT/EP2006/008251
(87) Internationale Veröffentlichungsnummer: WO 2007/045297

(56) Entgegenhaltungen:
- DE-A1- 2 649 207
- DE-B- 1 133 289
- GB-A- 769 800

## Beschreibung

Die vorliegende Erfindung betrifft ein Streckwerk für eine Textilmaschine gemäß dem Oberbegriff des Anspruches 1.

Aus der DE 1 133 289 ist ein Streckwerk für Spinnereimaschinen bekannt, welches einen Träger zur Aufnahme von Oberwalzen und eine Stütze aufweist, wobei der Träger an der Stütze um eine von der Stütze aufgenommene Lagerachse schwenkbar angeordnet ist und mittels der Stütze an einer Haltestange einer Textilmaschine fixierbar ist. Die Stütze umfasst einen ortsfesten, an der Haltestange fixierten Teil und einen gegenüber der Haltestange schwenkbaren Stützenteil. Der ortsfeste Teil der Stütze ist mittels einer Befestigungsschraube an der Haltestange fixiert, indem die Befestigungsschraube in eine Bohrung an der Haltestange eingreift. Des Weiteren ist eine Stellschraube an dem ortfesten Teil der Stütze drehbar angeordnet, die mit dem schwenkbaren Stützenteil der Stütze fest verbunden ist. Der Stützenteil ist nach Maßgabe der Einstellung der Stellschraube gegenüber dem ortsfesten Teil der Stütze verschwenkbar. Zur Einstellung der gewünschten Lage des Trägers und zur Nachjustierung auf Grund von Fertigungstoleranzen nach einer durchgeführten Grundeinstellung des Streckwerkes bei dessen Montage wird die Stellschraube in die entsprechende Richtung gedreht. GB769800A offenbart ein Streckwerk gemäß dem Oberbegriff des Anspruchs 1, wobei eine Einstellschraube vorhanden ist, mittels dessen der Träger gegenüber der Haltestange verstellbar ist, und der an der Seite des Maschinengestells unter dem Träger angeordnet ist. Als nachteilig erweist sich, dass die Stell- und Befestigungsschrauben in montierter Position relativ schwer zugänglich sind, um eine Nachjustierung des Streckwerkes vornehmen zu können. Da diese auf der dem Träger abgewandten Seite der Stütze angeordnet sind, sie sich somit auf der dem Maschinengestell zugewandten Seite befinden, ist zur Nachjustierung die Demontage eines Abdeckstreifens am ortsfesten Teil der Stütze erforderlich, da dieser die Stell- und Befestigungsschrauben abdeckt. Daher ist der Aufwand bei einer notwendig werdenden Nachjustierung zum Ausgleich von Fertigungstoleranzen nach der Grundeinstellung nicht unerheblich. Darüber hinaus können durch die Befestigungsschraube Deformationen an der Haltestange auftreten. Des Weiteren kann bei einer Nachjustierung des Streckwerkes die räumliche Position der Lagerachse mitsamt dem schwenkbaren Stützenteil verändert werden, was dazu führt, dass es zu einer Verschiebung der einander gegenüberliegenden Ober- und Unterwalzen in horizontaler Richtung kommt. Diese Verschiebung lässt die Neujustierung der Walzenpaare zueinander nach erfolgter Höheneinstellung zwingend erforderlich werden, um den Betrieb wieder aufnehmen zu können.

Somit ist es Aufgabe der vorliegenden Erfindung, ein Streckwerk bereitzustellen, das eine vereinfachte Handhabung der Höhenverstellbarkeit ermöglicht.

Dies wird erfindungsgemäß durch die kennzeichnenden Merkmale des Anspruches 1 erreicht.

Vorteilhafte Ausgestaltungen der Erfindung sind Gegenstand der Unteransprüche.

Gemäß Anspruch 1 wird vorgeschlagen, dass das Einstellelement so an der Oberseite der Stütze angeordnet ist, dass es während des Betriebes des Streckwerkes von der Oberseite der Stütze zugänglich ist. Dies ermöglicht dem Bedienpersonal die Einstellung des Streckwerkes in geschlossener Position des Trägers während des Betriebes des Streckwerkes durch eine bedienerfreundliche Zugänglichkeit auf der dem Maschineninneren abgewandten Seite des Streckwerkes. Somit wird der erforderliche Aufwand gegenüber dem Stand der Technik reduziert, um nach der Grundeinstellung der Stütze auf Grund fertigungstechnisch bedingter Toleranzen die auftretenden Lageabweichungen auszugleichen, die zu einer lagebedingten Veränderung des Anpressdruckes führen würden und für den ordnungsgemäßen Einsatz des Streckwerkes unbedingt zu vermeiden sind. Darüber hinaus lässt sich in einfacher Weise eine Nachjustierung des in Betrieb befindlichen Streckwerkes durchführen, wenn dies beispielsweise auf Grund nachgeschliffener Walzen erforderlich würde. Eine Bedienperson muss somit nicht zwischen dem Streckwerk und dem Maschinengestell hantieren, wie es gemäß dem Stand der Technik der Fall ist.

Vorteilhafterweise kann das Einstellelement über eine Hebelanordnung die Winkellage des Trägers auf dessen Lagerachse bestimmen. Hierdurch wird eine Änderung der Winkellage des Trägers gegenüber der Haltestange bei unveränderter räumlicher Position der Lagerachse bewirkt. Dadurch wird erreicht, dass die Position der Walzenpaare zueinander während und nach Abschluss der Höhenverstellung unverändert bleibt. Dies hat den Vorteil, dass die gemäß dem Stand der Technik zwingend erforderliche Nachjustierung der Walzenpaare entfällt und dass die Höheneinstellung des Streckwerkes auch während des Betriebes möglich ist.

Vorzugsweise kann die Hebelanordnung als eine Totpunktmechanik ausgebildet sein, die mit einem Bedienhebel betätigbar ist.

Dabei kann die Hebelanordnung eine Lasche aufweisen, die ein Widerlager der Totpunktmechanik trägt, an dem das Einstellelement angreift, das die Winkellage der Lasche um die Lagerachse bestimmt. Das Einstellelement ist hierzu durch einen Hebel mit dem Widerlager der Lasche verbunden. Die Betätigung des Einstellelementes führt bezogen auf die gemeinsame Lagerachse von Träger und Lasche zu einer Veränderung der Winkellage der Lasche. Die Betätigung wird durch die Hebelanordnung gleichwirkend auf den Träger übertragen, der in gleichem Maße wie die Lasche seine Winkellage verändert.

Vorzugsweise kann das Einstellelement als eine Schraube ausgeführt sein. Durch die Verwendung einer Schraube als Einstellelement zur Höhenverstellung lässt sich abhängig von der Gewindesteigung der Schraube eine fein abgestimmte Höhenverstellung des Trägers relativ zur Stütze auf Grund etwaiger fertigungstechnischer Toleranzen nach erfolgter Grundeinstellung des Streckwerkes oder bei einer auftretenden Lageveränderung bedingt durch nachgeschliffene Walzen erreichen.

Hierbei kann an der Oberseite der Stütze eine Aufnahme zur Anordnung des Schraubenkopfes des Einstellelementes vorgesehen sein, wobei die Aufnahme eine der äußeren Kontur des aufzunehmenden Schraubenkopfes entsprechende Form aufweist. Auf diese Weise wird eine Sicherung gegen ungewolltes Verdrehen der Schraube, beispielsweise durch während des Betriebes der Textilmaschine auf die Stütze übertragene Vibrationen, auf Grund des zwischen dem Schraubenkopf und der Aufnahme auftretenden Reibschlusses erreicht. Der Reibschluss wird zudem durch die formschlüssige Anordnung des Schraubenkopfes in der Aufnahme verbessert, da große Anlageflächen zwischen dem Schraubenkopf und der Aufnahme bestehen. Darüber hinaus kann die Aufnahme derart ausgebildet sein, dass der Schraubenkopf zumindest teilweise in der Stütze versenkbar ist.

Vorteilhafterweise kann am Schraubenschaft eine Druckfeder angeordnet sein. Die vorzugsweise konische Form der Druckfeder ermöglicht einen selbstzentrierenden Einbau in der Stütze ohne zusätzliche, die Position der Druckfeder fixierende Bauteile. Dazu stützt sich die Druckfeder im Bereich der Aufnahme an der Innenwand der Oberseite der Stütze und an einer im Inneren der Stütze angeordneten Hebelanordnung, die mit dem Träger und dem Bedienhebel in Wirkverbindung steht, ab. Somit kann das Herunterfallen des in geöffneter Position befindlichen Trägers beziehungsweise des Bedienhebels verhindert werden.

Alternativ kann als Einstellelement eine Schraube mit einem planaren Kopf vorgesehen sein, wobei zur Sicherung eine selbstsichernde Schnappmutter an der Schraube angeordnet ist. Bei dieser Ausführungsform des Einstellelementes kann auf eine zuvor beschriebene Aufnahme zur Sicherung der Schraube gegen Verdrehen verzichtet werden, da die Sicherung gegen ein ungewolltes Verdrehen der Schraube durch die selbstsichernde Mutter erreicht wird. Bei der Verwendung der Schraube mit einem planaren Schraubenkopf liegt dieser auf der Oberseite der Stütze auf.

Die Erfindung wird nachfolgend anhand eines in den Zeichnungen dargestellten Ausführungsbeispieles näher erläutert.

Darin zeigen:
- Fig. 1: eine Stütze und einen Träger eines Streckwerkes;
- Fig. 2: eine Detailansicht eines Einstellelementes gemäß Fig. 1;
- Fig. 3: eine Detailansicht einer zweiten Ausführungsform eines Einstellelementes gemäß Fig. 1;
- Fig. 4: eine Detailansicht einer dritten Ausführungsform eines Einstellelementes gemäß Fig. 1;
- Fig. 5: eine Teilschnittansicht des Trägers in Betriebsposition des Streckwerkes.

Fig. 1 stellt einen höhenverstellbaren Träger 2 eines Streckwerkes dar, der um eine Lagerachse 3 an einer Stütze 1 schwenkbar angeordnet ist. Die Stütze 1 ist an zwei parallel zueinander angeordneten Haltestangen 6 am Maschinengestell einer Textilmaschine ortsfest fixierbar. Hierzu weist die Stütze 1 an ihrer dem Träger 2 abgewandten Seite der Kontur der Haltestangen 6 entsprechende Ausnehmungen 7 auf, sodass die Stütze 1 die Haltestangen 6 abschnittsweise formschlüssig umschließt.

Der Träger 2 nimmt in üblicher Weise nicht dargestellte Oberwalzen in Belastungselementen 8 auf, die mit nicht dargestellten korrespondierenden Unterwalzen des Streckwerkes dem Verstrecken eines Faserbandes dienen. Auf der den Belastungselementen 8 abgewandten Seite des Trägers 2 ist ein Bedienhebel 4 angeordnet. Der Bedienhebel 4 dient der Ent- und Verriegelung beim Öffnen beziehungsweise Schließen des Trägers 2. Mittels des Bedienhebels 4 wird der Träger 2 aus einer geschlossenen Position, in der der Träger 2 und der Bedienhebel 4 im Wesentlichen parallel zueinander angeordnet sind, in eine offene Position überführt, in der der Träger 2 und der Bedienhebel 4 unter einem Winkel zueinander angeordnet sind und umgekehrt. In der geschlossenen Position des Trägers 2 werden die Oberwalzen gegen die Unterwalzen gepresst, während in der offenen Position die Oberwalzen und Unterwalzen zueinander beabstandet sind.

Die Justierung des höhenverstellbaren Trägers 2 erfolgt durch ein Einstellelement, welches oberhalb der Lagerachse 3 an der Oberseite der Stütze 1 angeordnet ist. Die Anordnung des Einstellelementes ist derart, dass es während des Betriebes des Streckwerkes von der Oberseite der Stütze 1 zugänglich ist. Das Einstellelement ist als eine Schraube 5 ausgeführt. Die Schraube 5 steht über eine in der Stütze 1 angeordnete Hebelanordnung 16 mit dem Träger 2 und dem Bedienhebel 4 in Wirkverbindung. Zur Einstellung des Trägers 2 wird die Winkellage des Trägers 2 über die Hebelanordnung 16 durch Verdrehen der Schraube 5 derart verändert, dass eine Höhenverstellung des Trägers 2 erreicht wird.

Der Darstellung in Fig. 2 ist eine erste Ausführungsform des als Schraube 5 ausgebildeten Einstellelementes zu entnehmen. Die Schraube 5 weist dabei einen konischen Schraubenkopf 12 auf, der in einer auf der Oberseite der Stütze 1 angeordneten konischen Aufnahme 9 gehalten wird, die sich von der Oberseite des Träges 1 ausgehend ins Innere der Stütze 1 erstreckt. Die Aufnahme 9 ist derart ausgeführt, dass ihre Abmessungen mit denen des Schraubenkopfes 12 korrespondieren, sodass zwischen dem Schraubenkopf 12 und der Aufnahme 9 eine reibschlüssige Verbindung besteht. Durch die an den Schraubenkopf 12 angepasste Form der Aufnahme 9 wird ein Formschluss erreicht, was zu einer großen Anlagefläche zwischen dem Schraubenkopf 12 und der Aufnahme 9 führt, wodurch der Reibschluss verbessert wird. Durch den Reibschluss wird eine Sicherung der Schraube 5 gegen ein ungewolltes Verdrehen während des Betriebes des Streckwerkes, beispielsweise auf Grund von Vibrationen, erreicht.

Am Schaft der Schraube 5 ist eine konische Druckfeder 10 angeordnet, die sich im Inneren der Stütze 1 an deren Oberseite und an der Hebelanordnung 16 abstützt. Die Druckfeder 10 bewirkt in geöffneter Position des Trägers 2, dass der Träger 2 in seiner geöffneten Position gehalten wird. Zudem bewirkt die Form der Druckfeder 10 einen sich selbstzentrierenden Einbau der Druckfeder 10 an der Innenwand der Stütze 1 im Bereich der Aufnahme 9.

Fig. 3 zeigte eine zweite Ausführungsform des als Schraube 5 ausgeführten Einstellelementes. In dieser Ausführungsform weist die Schraube 5 einen kugelsegmentförmigen Schraubenkopf 13 auf, der ebenfalls in einer der Form des Schraubenkopfes 13 entsprechenden Aufnahme 9 im Wesentlichen reibschlüssig gehalten wird, wodurch eine Sicherung der Schraube 5 gegen Verdrehen erreicht wird. Auch bei dieser Ausführungsform des Einstellelementes bewirkt der Formschluss zwischen dem Schraubenkopf 13 und der Aufnahme 9 eine Verbesserung des Reibschlusses auf Grund großer Anlageflächen. Zum Halten des Trägers 2 in seiner geöffneten Position ist am Schaft der Schraube 5 ebenfalls eine konische Druckfeder 10 angeordnet.

In Fig. 4 ist eine dritte Ausführungsform des Einstellelementes dargestellt, bei dem es sich um eine Schraube 11 mit einem planaren Schraubenkopf handelt, der an der Oberseite der Stütze 1 aufliegt. Zur Sicherung der Schraube 11 gegen ein unbeabsichtigtes Verdrehen, wird eine selbstsichernde Schnappmutter 14 verwendet. Eine speziell geformte Aufnahme zur Sicherung, wie bei den vorangehenden Ausführungsbeispielen des Einstellelementes beschrieben, ist nicht vorgesehen. Die Schraube 11 steht in gleicher Weise mit der Hebelanordnung 16 im Inneren der Stütze 1 in Wirkverbindung, wie die Schraube 5 mit konischem oder kugelförmigem Schraubenkopf. Des Weiteren ist zwischen der selbstsichernden Schnappmutter 14 und der Innenwand der Stütze 1 eine den Schraubenschaft der Schraube 11 umschließende Druckfeder 15 angeordnet, die gleichfalls dazu dient, das Herunterfallen des sich in geöffneter Position befindlichen Trägers 2 zu verhindern.

In Fig. 5 ist die als Totpunktmechanik ausgeführte Hebelanordnung 16 näher dargestellt, die der Arretierung des Bedienhebels 4 in geschlossener Position des Trägers 2 und der Höhenverstellung dient. Die Hebelanordnung 16 weist einen Hebel 19 auf, der mit seinem einen Ende über ein Widerlager 18 an einer Lasche 17 angelenkt ist und mit seinem anderen Ende derart mit dem Einstellelement verbunden ist, dass der Hebel 19 durch die Betätigung des Einstellelementes in vertikaler Richtung verstellbar ist. Die Lasche 17 ist wie der Träger 2 schwenkbar an der Lagerachse 3 angeordnet. An das Widerlager 18 ist ein erster Hebelarm 20 angelenkt, der über einen in einem Langloch des Hebelarmes 20 geführten Gelenkbolzen 22 mit einem zweiten Hebelarm 21 verbunden ist. Der zweite Hebelarm 21 ist mit dem Bedienhebel 4 verbunden.

Die Höhenverstellung während des Betriebes führt zu einer Änderung der Winkellage des Trägers 2 gegenüber der Haltestange 6 bei unveränderter räumlicher Position der Lagerachse 3. Die Änderung der Winkellage wird durch das Einstellelement bewirkt, indem bei geschlossener Position des Trägers 2 über den Hebel 19 die Winkellage der Lasche 17 der Hebelanordnung 16 bestimmt wird. Diese Änderung wird durch die Hebelanordnung 16 auch auf den Träger 2 übertragen und führt zu einer Veränderung der Winkellage des Trägers 2, wobei die Position der Lagerachse 3 räumlich unverändert bleibt. Die einfache Zugänglichkeit zur Betätigung des Einstellelementes während des Betriebes des Streckwerkes ist dabei auf die erfindungsgemäße Anordnung des Einstellelementes an der Stütze 1 zurückzuführen.

## Patentansprüche

1. Streckwerk für eine Textilmaschine, mit einem zur Aufnahme von Oberwalzen ausgebildeten Träger (2), welcher um eine an einer Stütze (1) angebrachte Lagerachse (3) schwenkbar angeordnet ist, wobei die Stütze (1) an einer Haltestange (6) der Textilmaschine fixiert ist, sowie dass ein Einstellelement (5, 11) vorhanden ist, mittels dessen der Träger (2) gegenüber der Haltestange (6) verstellbar ist, **dadurch gekennzeichnet, dass** das Einstellelement (5, 11) so an der Oberseite der Stütze (1) angeordnet ist, dass es während des Betriebes des Streckwerkes von der Oberseite der Stütze (1) zugänglich ist.

2. Streckwerk nach Anspruch 1, **dadurch gekennzeichnet, dass** das Einstellelement (5, 11) über eine Hebelanordnung (16) die Winkellage des Trägers (2) auf dessen Lagerachse (3) bestimmt.

3. Streckwerk nach einem der Ansprüche 1 oder 2, **dadurch gekennzeichnet, dass** die Hebelanordnung (16) als eine Totpunktmechanik ausgebildet ist, die mit einem Bedienhebel (4) betätigbar ist.

4. Streckwerk nach einem der Ansprüche 2 oder 3, **dadurch gekennzeichnet, dass** die Hebelanordnung (16) eine Lasche aufweist, die ein Widerlager (18) der Totpunktmechanik trägt, an dem das Einstellelement (5,11) angreift, und die Winkellage der Lasche (17) um die Lagerachse (3) bestimmt.

5. Streckwerk nach einem der Ansprüche 1 bis 4, **dadurch gekennzeichnet, dass** das Einstellelement als eine Schraube (5, 11) ausgeführt ist.

6. Streckwerk nach Anspruch 5, **dadurch gekennzeichnet, dass** an der Oberseite der Stütze (1) eine Aufnahme (9) zur Anordnung des Schraubenkopfes der Schraube (5, 11) vorgesehen ist, wobei die Aufnahme (9) eine der äußeren Kontur des aufzunehmenden Schraubenkopfes entsprechende Form aufweist.

7. Streckwerk nach einem der Ansprüche 5 oder 6, **dadurch gekennzeichnet, dass** am Schraubenschaft eine Druckfeder (10) angeordnet ist.

8. Streckwerk nach einem der Ansprüche 5 oder 6, **dadurch gekennzeichnet, dass** die Schraube (11) mit einem planaren Kopf ausgeführt ist, wobei zur Sicherung der Schraube (11) eine selbstsichernde Schnappmutter (14) angeordnet ist.

## Claims

1. Drafting system for a textile machine with a support (2) designed to receive top rollers, which is arranged so that it can pivot around a bearing axis (3) attached to a pillar (1), in which the pillar (1) is fixed to a retaining rod (6) of the textile machine and that an adjustment element (5, 11) is present which with the support (2) opposite the retaining rod (6) can be adjusted, **characterised in that** the adjustment element (5, 11) is arranged on the top side of the support (1) so that it is accessible from the top side of the support (1) during operation of the drafting system.

2. Drafting system according to claim 1, **characterised in that** the adjustment element (5, 11) determines the angular position of the support (2) on its bearing axis (3) via a lever assembly (16).

3. Drafting system according to claim 1 or 2, **characterised in that** the lever assembly (16) is designed as a dead-centre mechanism, which can be actuated with an operating lever (4).

4. Drafting system according to claim 2 or 3, **characterised in that** the lever assembly (16) has a tab that has a thrust bearing (18) of the dead-centre mechanism onto which the adjustment element (5, 11) engages and determines the angular position of the tab (17) around the bearing axis (3).

5. Drafting system according to one of the claims 1 to 4, **characterised in that** the adjustment element is designed as a screw (5, 11).

6. Drafting system according to claim 5, **characterised in that** a mount (9) to arrange the screw head of the screw (5, 11) is provided on the top side of the support (1), and the mount (9) has the corresponding shape of one of the outer contours of the screw head to be picked up.

7. Drafting system according to one of the claims 5 or 6, **characterised in that** a pressure spring (10) is arranged on the shaft of the screw.

8. Drafting system according to one of the claims 5 or 6, **characterised in that** the screw (11) is designed with a planar head, whereby a self-locking speed nut (14) is arranged to secure the screw (11).

## Revendications

1. Train d'étirage pour machine textile comprenant un support (2) servant à recevoir des cylindres supérieurs disposé de façon à pouvoir pivoter autour d'un axe de palier (3) situé sur un élément d'appui (1) fixé à une barre de retenue (6) de la machine textile, et un élément de réglage (5, 11) servant à déplacer le support (2) par rapport à la barre de retenue (6), **caractérisé en ce que** cet élément de réglage (5, 11) est disposé de telle manière sur la partie supérieure de l'élément d'appui (1) qu'il est accessible par la partie supérieure de cet élément d'appui (1) lorsque le train d'étirage est en fonctionnement.

2. Train d'étirage selon la revendication 1 **caractérisé en ce que** l'élément de réglage (5, 11) détermine la position angulaire du support (2) sur son axe de palier (3) par le biais d'un ensemble de levier (16).

3. Train d'étirage selon l'une des revendications 1 ou 2 **caractérisé en ce que** l'ensemble de levier (16) prend la forme d'un mécanisme à point mort actionnable au moyen d'un levier de commande (4).

4. Train d'étirage selon l'une des revendications 2 ou 3 **caractérisé en ce que** l'ensemble de levier (16) comporte une patte qui tient une butée (18) du mécanisme à point mort dans laquelle l'élément de réglage (5, 11) s'engage et détermine la position angulaire de la patte (17) autour de l'axe de palier (3).

5. Train d'étirage selon l'une des revendications 1 à 4 **caractérisé en ce que** l'élément de réglage prend la forme d'une vis (5, 11).

6. Train d'étirage selon la revendication 5 **caractérisé en ce que** un logement (9) servant à disposer la tête de la vis (5, 11) est prévu sur la partie supérieure de l'élément d'appui (1) et possède une forme correspondant au contour extérieur de la tête de vis à accueillir.

7. Train d'étirage selon l'une des revendications 5 ou 6 **caractérisé par** la présence d'un ressort de compression (10) sur la tige de vis.

8. Train d'étirage selon l'une des revendications 5 ou 6 **caractérisé en ce que** la vis (11) présente une tête plate et est arrêtée au moyen d'un écrou autobloquant à clipser (14).
